# DEMANDE DE BREVET EUROPEEN

(11) **EP 0 869 234 A1**
(43) Date de publication de la demande: **07.10.1998**
(21) Numéro de dépôt: 98400758.3
(22) Date de dépôt: 31.03.1998
(51) Int. Cl.: E04G 23/02, E04F 13/08

(54) **Dispositif pour la réparation provisoire d'un bardage**

(30) Priorité: 01.04.1997 FR 9703944
(71) Demandeur: SNC Quille Bruyère GCH Patrizio Chrétien Lesage, 76000 Rouen (FR)
(72) Inventeur: Vassal, Alain, 76130 Mont Saint Aignan (FR)
(74) Mandataire: Schrimpf, Robert

(57) **Abrégé**

L'invention concerne la réparation provisoire d'un bardage constitué de dalles verticales retenues en place par des languettes verticales fixées au gros-oeuvre.

Le dispositif comprend essentiellement un profilé qui forme un plat longitudinal (Sa) rigidifié sur chacun de ses bords longitudinaux par une onde de renfort (8b, 8c, 8d ; 8b', 8c', 8d') longitudinale, ces deux ondes s'ouvrant dans la méme direction, ledit plat ayant une largeur suffisante pour couvrir l'intervalle horizontal entre les dalles de deux rangées superposées de dalles (1, 1') et les zones rainurées contiguës de ces dalles quand il est appliqué contre ces dalles, les deux ondes ayant alors leurs ouvertures tournées respectivement l'une vers les dalles (1') de la rangée inférieure et l'autre vers les dalles (1) de la rangée supérieure, et ledit profilé étant maintenu en place par des clous ou des vis (9) qui traversent le plat du profilé et les languettes verticales (3A, 3B).

## Description

L'invention concerne la réparation provisoire d'un bardage constitué de dalles verticales retenues en place par des languettes verticales fixées au gros-oeuvre, les rives horizontales inférieure et supérieure de chaque dalle présentant des rainures verticales dans lesquelles sont introduites des languettes respectives.

Les dalles peuvent présenter une défectuosité dans la région des rainures, ce qui compromet leur tenue et peut entraîner leur chute.

L'invention a pour objet une solution de réparation provisoire dans l'attente d'une réparation définitive par exemple une réparation définitive telle que décrite dans la demande de brevet français n° 95 14496.

On y parvient au moyen d'un dispositif essentiellement constitué par un profilé disposé au niveau des rives rainurées des dalles supposées défectueuses et fixé en place, ledit dispositif étant caractérisé en ce que le profilé forme un plat longitudinal central rigidifié sur chacun de ses bords longitudinaux par une onde de renfort longitudinale, ces deux ondes s'ouvrant dans la même direction, ledit plat ayant une largeur suffisante pour couvrir l'intervalle horizontal entre les dalles de deux rangées superposées de dalles et les zones rainurées contiguës de ces dalles quand il est appliqué contre ces dalles, les deux ondes présentant alors leurs ouvertures tournées respectivement l'une vers les dalles de la rangée inférieure et l'autre vers les dalles de la rangée supérieure, et ledit profilé étant maintenu en place par des clous ou des vis qui traversent le plat du profilé et certaines au moins des languettes verticales.

Chacune des deux ondes de renfort peut avoir tout profil désiré, du profil en V au profil en U, le choix du profil pouvant être déterminé par exemple par un motif d'ordre esthétique.

Les ondes contribuent à donner au profil une raideur suffisante pendant la pose, à rigidifier le profilé en service et à cacher les moyens de fixation du profilé.

Sur les figures on a représenté un exemple de réalisation.
- la figure 1 représente le profilé en perspective en situation de service, le profilé étant coupé au niveau d'une vis de fixation pour mieux faire apparaître ses caractéristiques.
- la figure 2 est une coupe transversale verticale montrant le maintien par le profilé d'une dalle haute et d'une dalle basse.

On a représenté sur la figure 1 une dalle haute verticale 1 du bardage dont la rive inférieure présente une rainure (1a) chevauchant la languette supérieure verticale (3A) d'une semelle (3) solidaire d'une lisse (4). Cette lisse horizontale comporte une semelle arrière verticale (5) appliquée et fixée contre des chevrons verticaux (6) au moyen de vis (7) visibles sur la figure 2.

Chaque dalle comporte une rainure inférieure verticale (1a) et une rainure supérieure verticale (1b) dans ses rives horizontales, la dalle étant maintenue en partie basse par la languette supérieure (3A) d'une semelle et en partie haute par la languette inférieure (3B) d'une autre semelle. Chaque semelle contribue par sa languette inférieure au maintien de la rive supérieure d'une dalle et par sa languette supérieure au maintien de la rive inférieure d'une autre dalle placée immédiatement au dessus de la première dalle, de façon en soi connue.

Pour empêcher la chute des dalles supposées défectueuses qui pourraient ne plus être tenues en place, on utilise selon l'invention un dispositif constitué par un profilé métallique (8) obtenu par emboutissage ou pliage ou venu de filière, qui forme un plat longitudinal central (8a) entre deux ondes (8b, 8c, 8d ; 8b', 8c', 8d') tournées dans la même direction ; le plat (8a) est appliqué contre les dalles (1, 1') et fixé de place en place aux lisses (4) par tout moyen approprié, par exemple par des vis (9) auto-taraudeuses passant à travers le profilé puis entre les joints horizontaux existant entre les rives horizontales des dalles et pénétrant dans l'âme des profilés (fig. 1 et 2), (par exemple une vis tous les 40 à 60 cm). Les ondes ont avantageusement une profondeur suffisante pour cacher les vis à un obturateur situé à distance.

La paroi (8d) du profilé qui borde extérieurement l'onde supérieure (8b, 8c, 8d) est avantageusement oblique pour dévier l'eau de ruissellement vers l'extérieur tandis que des moyens sont prévus pour que l'eau qui a pu néanmoins pénétrer entre le profilé et le bardage puisse s'écouler sous le plat. Ces moyens sont constitués, par exemple, par des rondelles (10) disposées entre le plat et les dalles, de préférence, dans les régions de passage des vis, pour maintenir un écart entre le plat et les dalles et qui peuvent être contournées par l'eau de ruissellement. Avantageusement ces rondelles sont des pastilles adhésives double face qui servent à maintenir le profilé pendant sa mise en place et son vissage progressif.

Dans un exemple typique, le profilé est réalisé en aluminium, a une épaisseur de l'ordre de 0,5 à 2mm, une longueur de plusieurs mètres (par exemple de l'ordre de 4 mètres) une largeur totale de 3 à 8 cm, la largeur du plat étant d'au moins 1cm.

L'invention n'est pas limitée à cet exemple de réalisation.

## Revendications

1. Dispositif pour la réparation provisoire d'un bardage constitué de dalles verticales (1, 1') retenues en place par des languettes verticales (3A, 3B) fixé au gros-oeuvre, les rives horizontales inférieure et supérieure de chaque dalle (1) présentant des rainures verticales (1A, 1B) dans lesquelles sont introduites des languettes respectives, ce dispositif étant essentiellement constitué par un profilé (8) disposé au niveau des rives nervurées des dalles supposées défectueuses et fixée et en place, ledit dispositif étant caractérisé en ce que le profilé forme un plat longitudinal (8a) rigidifié sur chacun de ses bords longitudinaux par une onde de renfort (8b, 8c, 8d ; 8b', 8c', 8d') longitudinale, ces deux ondes s'ouvrant dans la même direction, ledit plat ayant une largeur suffisante pour couvrir l'intervalle horizontal entre les dalles de deux rangées superposées de dalles (1, 1') et les zones rainurées contiguës de ces dalles quand il est appliqué contre ces dalles, les deux ondes ayant alors leurs ouvertures tournées respectivement l'une vers les dalles (1') de la rangée inférieure et l'autre vers les dalles (1) de la rangée supérieure, et ledit profilé étant maintenu en place par des clous ou des vis (9) qui traversent le plat du profilé et les languettes verticales (3A, 3B).

2. Dispositif selon la revendication 1, dans lequel la paroi (8d) du profilé qui borde extérieurement l'onde supérieure (8b, 8c, 8d) en direction des dalles de la rangée supérieure est oblique pour dévier vers l'extérieur l'eau de ruissellement.

3. Dispositif selon la revendication 1 ou 2, dans lequel des moyens (10) sont prévus pour que l'eau qui a pu pénétrer entre le profilé et le bardage puisse s'écouler entre le plat et les dalles.

4. Dispositif selon la revendication 3, caractérisé en ce que lesdits moyens prévus pour que l'eau puisse s'écouler entre le plat et les dalles sont constitués par des rondelles (10) disposées entre le plat et les dalles, pour maintenir un écart entre le plat et les dalles et qui peuvent être contournées par l'eau de ruissellement.

5. Dispositif selon la revendication 4, caractérisé en ce que lesdites rondelles (10) sont des pastilles adhésives double face qui servent à maintenir le profilé pendant sa mise en place et son vissage progressif.

6. Dispositif selon l'une des revendications 1 à 5, dans lequel le profilé est un profilé métallique épais de 0,5 à 2 mm, long de plusieurs mètres, large de 3 à 8 cm, la largeur du plat étant d'au moins 1cm.

7. Dispositif selon l'une des revendications 1 à 6, dans lequel lesdites languettes verticales sont solidaires deux à deux d'une lisse horizontale (4) fixée au gros oeuvre, les deux languettes solidaires d'une lisse constituant respectivement une languette inférieure (3B) contribuant au maintien de la rive supérieure (3A) d'une dalle et d'une languette supérieure contribuant au maintien de la rive inférieure d'une dalle placée immédiatement au dessus de ladite dalle.

8. Dispositif selon la revendication 7, dans lequel les clous ou les vis (9) qui maintiennent le profilé (8) sont enfoncés dans ladite lisse (4).
